# EUROPÄISCHE PATENTSCHRIFT

(11) **EP 0 908 572 B1**
(45) Veröffentlichungstag und Bekanntmachung des Hinweises auf die Patenterteilung: **31.03.2004**
(21) Anmeldenummer: 98118657.0
(22) Anmeldetag: 02.10.1998
(51) Int. Cl.: E04D 1/04

(54) **Flachdachpfanne**
Roofing tile
Tuile mécanique

(30) Priorität: 07.10.1997 DE 29717842 U
(43) Veröffentlichungstag der Anmeldung: 14.04.1999
(73) Patentinhaber: Ludowici, Michael Christian, D-85540 Haar (DE)
(72) Erfinder: Ludowici, Michael Christian, D-85540 Haar (DE)
(74) Vertreter: Grünecker, Kinkeldey, Stockmair & Schwanhäusser Anwaltssozietät

(56) Entgegenhaltungen:
- FR-A- 754 368
- FR-A- 891 624
- GB-A- 477 937

## Beschreibung

Die Erfindung bezieht sich auf eine Flachdachpfanne mit einem Ziegelmittelfeld, einer Kopf- und Seitenverfalzung und mit im Kopfdeckfalzeck einem ersten und einem zweiten Kopfdeckfalzeckplateau an der Ziegeloberseite und einem ersten und einem zweiten Kopfdeckfalzeckausschnitt, wobei der zweite Kopfdeckfalzeckausschnitt in Bezug auf den ersten Kopfdeckfalzeckausschnitt in der Richtung des Ziegelfußes liegt, und mit im Fußseitenfalzeck einem ersten und einem zweiten Fußseitenfalzeckplateau an der Ziegelunterseite und einem ersten und einem zweiten Fußseitenfalzeckausschnitt, wobei der zweite Fußseitenfalzeckausschnitt in Bezug auf den ersten Fußseitenfalzeckausschnitt in der Richtung des Ziegelfußes liegt.

Eine Flachdachpfanne dieser Art ist aus der DE 196 44 469 bekannt. Sie hat sich bewährt. Es besteht jedoch der Wunsch, unter Beibehaltung der Vorteile bei der Herstellung, Verlegung und Benutzung dieser Pfanne die Regeneintragssicherheit weiter zu erhöhen.

Weiterhin ist aus der FR 891 624 eine Flachdachpfanne bekannt, die im Bereich des Kopfdeckfalzecks zwei Ausschnitte aufzeigt. Der kopfseitige Eckausschnitt erstreckt sich vom kopfseitigen Ziegelrand bis zur inneren Kopffalzrippe der fußseitige erstreckt sich von dort bis zum Deckfalzteil.

Im Fußseitenfalzeck gibt es gleichfalls zwei Eckausschnitte, die von einer Rippe umgrenzt sind, die in gleicher Höhe in die äußere Seitenfalzrippe mündet.

Die vorbekannte Lösung des Dokuments DE 19 644 469 ist nicht in der Lage eine ausreichende Abdichtung im Vierziegeleck zu gewährleisten. Dies gilt insbesondere bei Flügeligkeit der Ziegel.

Die erfindungsgemäße Aufgabe wird durch die Merkmale des Hauptanspruches gelöst.

Bei der Gattung legen bei Eindeckung die Plateaus des Fußseitenfalzecks des überdeckenden Ziegels glatt auf denjenigen des Kopfdeckfalzecks des überdeckten Ziegels. Hierdurch soll eine möglichst gute Abdichtung im Vierziegeltreffeck erzielt werden. Ist einer der beiden Ziegel flügelig, so verschlechtert sich hierdurch die Abdichtung, da die jeweiligen Plateaus nicht mehr glatt aufeinander liegen können.

Bei der Erfindung sind die entsprechenden Plateaus bewusst mit vertikalem Abstand zueinander angeordnet. Um jedoch auch bei Flügeligkeit die Abdichtung und Regeneintragsicherheit im Vierziegeltreffeck zu verbessern, sind die Plateaus im Kopfdeckfalzeck mit verschiedenen Niveaus ausgestattet. Darüber hinaus sind die Plateaus an der Ziegelunterseite im Bereich des Fußseitenfalzecks jeweils mit fußseitigen Rippen kombiniert, die von vornherein das Risiko der Flügeligkeit im Bereich dieser Plateaus mindern. Sehr vorteilhaft ist aber insbesondere ihre Sperrwirkung gegenüber fußseitigen Eintrag von Regen, Schnee usw. Sie legen sich nämlich bei der Eindeckung wie eine Querbarriere auf die kopfdeckfalzseitigen Plateaus des überdeckten Ziegels und verhindern somit ein Durchwehen in Richtung auf den freien Ziegelrand des überdeckten Ziegels.

Hilfreich dabei ist auch die Tatsache, dass im Kopfdeckfalzeck das zweite Plateau gegenüber dem ersten Plateau tiefer gelegt ist. Hierdurch ergibt sich eine weitere Höhenstufe.

Um das Verschieben der sich überdeckenden Ziegel im Bereich des Kopfspielraumes nicht zu behindern, ist es günstig, wenn das zweite Kopfdeckfalzeckplateau gegenüber dem ersten Eckausschnitt mit einer Rippe begrenzt ist, die vornehmlich das gleiche Niveau aufweist, wie das erste Kopfdeckfalzeckplateau. Die Rippe verhindert das Durchwehen vom zweiten Kopfdeckplateau in Richtung auf den ersten Kopfdeckfalzeckausschnitt. Nachdem sie die gleiche Höhe hat wie das erste Kopfdeckfalzeckplateau kann bei Eindeckung die an der Ziegelunterseite befindliche Randrippe über sie hinweg verschoben werden.

Analog zu der Höhenstaffelung der Plateaus im Kopfdeckfalzeck ist es günstig, wenn das erste Fußseitenfalzeckplateau in Bezug auf die Ziegelunterseite höher liegt als das zweite Fußseitenfalzeckplateau und zum oberen Fußseiteneckausschnitt hin durch die Randrippe getrennt ist.

Bei einer vorteilhaften Weiterbildung der Erfindung ist vorgesehen, dass das Seitenfalzteil im Wesentlichen über die gesamte Länge mittels einer Rampe gegenüber dem Ziegelmittelfeld angehoben ist. Dies bildet den Vorteil, dass bei Eindeckung das Deckfalzteil des Nachbarziegels auf einem erhöhten Streifen neben der Rampe zu liegen kommt. Damit ist die horizontale Seitentrennfuge aus der Ebene des Ziegelmittelfeldes herausgehoben. Steht auf dem Ziegelmittelfeld wegen Regens und Wind eine Wasserschicht, so wird diese nicht unmittelbar in die horizontale Seitentrennfuge hineingetrieben.

Durch die Erhöhung des Ziegelmittelfeldes aufgrund der Rampe erhöht sich gleichzeitig das Niveau im Vierziegeltreffeck. Der eingangs geschilderte erfindungsgemäße Rippen-Plateaueingriff berücksichtigt diese Erhöhung und schafft trotzdem die gewünschte Regeneintragssicherheit im Bereich des Vierziegeltreffeckes.

Die Erfindung ist nachfolgend anhand eines Ausführungsbeispieles beschrieben.

Es zeigen:
- Figur 1: eine Teildraufsicht auf das Kopfdeckfalzeck einer erfindungsgemäßen Flachdachpfanne,
- Figur 2: eine Teildruntersicht auf das Fußseitenfalzeck der Pfanne von Fig. 1,
- Figur 3: eine Teildraufsicht auf das Vierziegeltreffeck, wobei der Ziegel II in Draufsicht und der Ziegel III mit seiner aufprojizierten Unterseite dargestellt sind, um bei der Eindeckung das Zusammenspiel zwischen der Ziegeloberseite von Ziegel II und der Ziegelunterseite aufzuzeigen,
- Figur 4: einen Vertikalschnitt durch den Seitenfalzteil der Flachdachpfanne und
- Figur 5: eine Zusammenstellungszeichnung für das Vierziegeltreffeck analog zur Darstellung von Figur 3, jedoch mit einer vertikalen Schnittdarstellung des eingedeckten Ziegels II und einer Fußansicht des deckenden Ziegels III.

Die Flachdachpfanne 1 verfügt über ein Kopffalzteil 2, ein Deckfalzteil 3, ein Fußfalzteil 4, ein Seitenfalzteil 5 und ein Mittelfeld 6, sowie über ein Kopfdeckfalzeck 29 und ein Fußseitenfalzeck 48.

Die Kopfverfalzung 2 zeigt eine äußere Kopffalzrippe 213, die mit dem kopfseitigen Ziegelrand bündig abschließt und im Wesentlichen von der Seitenverfalzung 5 bis zum Deckfalzbereich 3 reicht.

Fußseitig folgt eine äußere Kopffalznut 214, die leicht in Richtung auf die Seitenverfalzung 5 geneigt ist. Sie geht eben in eine äußere Seitenfalznut 514 über und entwässert sich über diese.

Ihr ist in Richtung Ziegelmittelfeld 6 eine innere Kopffalzrippe 215 vorgelagert, die von einer inneren Seitenfalzrippe 515 bis zum Deckfalzteil 3 reicht. Im Kopfdeckfalzeck gibt es zwei Plateaus, nämlich ein erstes Kopfdeckfalzeckplateau 296 und ein zweites Kopfdeckfalzeckplateau 298. Die äußere und innere Kopffalzrippe 213 und 215 enden beide am ersten Plateau 296. In Verlängerung der äußeren Kopffalzrippe 213 bildet eine Absenkung 2132 die kopfseitige Begrenzung des ersten Plateaus 296, sie reicht bis nahe vor einem ersten Kopfdeckfalzeckausschnitt 295 und endet mit einem geringen Abstand zu diesem.

Ein zweiter Kopfdeckfalzeckausschnitt 299 ist dem Deckfalzteil 3 kopfseitig vorgelagert und befindet sich neben dem zweiten Kopfdeckfalzeckplateau 298. Dieses Plateau wird gegenüber dem kopfseitigen ersten Eckausschnitt 295 durch eine Rippe 297 begrenzt, die die gleiche Höhe hat wie das erste Plateau 296.

Das zweite Plateau 298 ist gegenüber dem ersten Plateau 296 in Richtung der Ziegelunterseite abgesenkt, es verfügt über eine Breite b und eine Tiefe t, die sich als Abmessung in etwa auch beim ersten Eckausschnitt 295 wieder finden.

Die Seitenverfalzung 5 ist bei einer Variante der Erfindung gegenüber dem Ziegelmittelfeld 6 im Wesentlichen über seine gesamte Länge mittels einer Rampe 5251 angehoben. Die Rampe verläuft von der inneren Kopffalzrippe 215 bis zum Ziegelfuß.

Die Seitenverfalzung verfügt über eine äußere Seitenfalzrippe 513, die im Kopfbereich in die äußere Kopffalzrippe 213 übergeht. Analoges gilt für die innere Seitenfalzrippe 515, die in die innere Kopffalzrippe 215 mündet.

Zwischen der inneren Seitenfalzrippe und der Rampe 5251 ist eine Auflagefläche 5252 für das Deckfalzteil eines überdeckenden Nachbarziegels vorhanden. Bei Eindeckung der genannten Erfindungsvariante kommt wegen der Rampe der Deckfalzteil höher zu liegen, so dass sich eine vom Niveau des Mittelfeldes abgehobene horizontale Seitentrennfuge ergibt.

Am Fußbereich der Seitenverfalzung 5 zeigt sich im Fußseitenfalzeck 48 ein erster Eckausschnitt 485.

Ein zweiter Fußseitenfalzeckausschnitt 487 schließt sich versetzt an. An ihm endet offen die Auflagefläche 5252 für den Deckfalz des Nachbarziegels.

Die Figur 2 zeigt das Fußfalzteil mit einer äußeren Fußfalzrippe 423, einer Fußfalznut 424 und einer inneren Fußfalzrippe 425, die sich allesamt im Wesentlichen über die gesamte Breite des Ziegels erstrecken.

Die Fußfalznut 424 mündet über eine Schräge am zweiten Fußseitenfalzeckausschnitt 487. Letzterer wird in Richtung Ziegelkopf von einer Blockrippe 4871 begrenzt, die eine niedrigere und schmalere Verlängerung der inneren Fußfalzrippe 425 darstellt. Letztere mündet an einem zweiten Plateau 482 das gegenüber der Ziegelunterseite des Ziegelmittelfeldes 6 in Richtung der Ziegeloberseite etwas vertikal tiefer liegt. Dieses Plateau erstreckt sich entlang der oberen Fußseitenfalzeckausschnitt 485 bis in etwa die Mitte eines ersten Fußseitenfalzeckplateau 481. Dieses Plateau 481 ist wiederum gegenüber dem zweiten Plateau 482 in Richtung der Ziegeloberseite vertikal tiefer angeordnet und zu dem ersten Fußseitenfalzeckausschnitt 485 durch eine Randrippe 4851 begrenzt, die das gleiche Niveau hat, wie das zweite Plateau 482. Das erste Plateau 481 ist etwas breiter gehalten als das Plateau 482, ihre Tiefe ist in etwa die gleiche.

Die Figur 4 zeigt einen Vertikalquerschnitt durch die Flachdachpfanne. Seitlich neben der Seitenverfalzung ist die Auflagefläche 5252 für den Deckfalzteil des Nachbarziegels zu erkennen, gleichfalls die Rampe 5251, die die Verbindung herstellt zum Ziegelmittelfeld. Die Scherbenstärke ist in diesem Bereich des angehobenen Seitenfalzteiles gleich geblieben, weshalb auch die Ziegelunterseite den durch die Rampe bedingten Formknick mitmacht.

Das Zusammenwirken der verschiedenen Plateaus und Rippen des Kopfdeckfalz- und Fußseitenfalzteiles ergibt sich aus den Figuren 3 und 5.

Die Figur 3 ist insofern eine Besonderheit, als der Ziegel 2 wie üblich in Draufsicht abgebildet ist, während der Ziegel III in einer Phantomdurchschau dargestellt ist, bei der man von oben durch den Ziegel auf dessen Ziegelunterseite hindurchblickt.

Der Ziegel III überdeckt den Ziegel II, dabei kommt die Blockrippe 4871 auf dem zweiten Plateau 298 des Kopfdeckfalzeckes zu liegen, während die Randrippe 4851 auf dem ersten Kopfdeckfalzeckplateau 296 von oben aufsetzt.

Die Plateaus im Kopfdeckfalzeck aber auch im Fußseitenfalzeck sind jeweils so tief bemessen, dass Ziegel III auf dem Ziegel II verschieblich angeordnet ist. Erst wenn die Blockrippe 4871 und die Randrippe 4851 jeweils am Deckfalzteil 3, beziehungsweise an der äußeren Kopffalzrippe 213 anstoßen, ist die Längsverschieblichkeit begrenzt.

Figur 5 zeigt den Ziegel II in einem Vertikalquerschnitt, der durch die Kopffalznut 214 so geführt ist, dass sowohl das erste Plateau 296 als auch das zweite Plateau 298 geschnitten sind.

Der Dichteingriff der Blockrippe 4871 in den unteren Kopfdeckfalzeckausschnitt 298 sowie der Dichteingriff der Randrippe 4851 an das erste Plateau 296 ist wiederum gut zu erkennen.

## Patentansprüche

1. Flachdachpfanne (1)
mit einem Ziegelmittelfeld (6), einer Kopf- und Seitenverfalzung (2, 5) und mit im Kopfdeckfalzeck (29) einem ersten (296) und einem zweiten (298) Kopfdeckfalzeckplateau an der Ziegeloberseite und einem ersten (295) und einem zweiten (299) Kopfdeckfalzeckausschnitt, wobei der zweite Kopfdeckfalzeckausschnitt (299) in Bezug auf den ersten Kopfdeckfalzeckausschnitt (295) in Richtung des Ziegelfußes liegt, und mit im Fußseitenfalzeck (48) einem ersten (481) und einem zweiten (482) Fußseitenfalzeckplateau an der Ziegelunterseite und einem ersten (485) und einem zweiten (487) Fußseitenfalzeckausschnitt, wobei der zweite Fußseitenfalzeckausschnitt (487) in Bezug auf den ersten Fußseitenfalzeckausschnitt (485) in Richtung des Ziegelfußes liegt,
**dadurch gekennzeichnet,**
**dass** das erste Kopfdeckfalzeckplateau (296) in Richtung auf den zweiten Kopfdeckfalzeckausschnitt (299) dem zweiten Kopfdeckfalzeckplateau (298) benachbart ist, wobei das zweite Kopfdeckfalzeckplateau (298) in Bezug auf das erste Kopfdeckfalzeckplateau (296) in Richtung der Ziegelunterseite vertikal tiefer liegt, und bei Eindeckung der Flachdachpfanne (1) dem ersten Kopfdeckfalzeckplateau (296) im Fußseitenfalzeck (48) eines überdeckenden Ziegels eine unterseitige Randrippe (4851) zugeordnet ist, die sich am fußseitigen Ende des ersten Fußseitenfalzeckplateaus (481) befindet, während auf dem zweiten Kopfdeckfalzeckplateau (298) eine Blockrippe (4871) zu liegen kommt, die am fußseitigen Ende des zweiten Fußseitenfalzeckplateaus (482) angeordnet ist, wobei das erste Fußseitenfalzeckplateaus (481) in Bezug auf das zweite Fußseitenfalzeckplateau (482) in Richtung der Ziegeloberseite vertikal tiefer liegt.

2. Flachdachpfanne nach Anspruch 1,
**dadurch gekennzeichnet,**
**dass** das erste Kopfdeckfalzeckplateau (296) sich im Wesentlichen über die gesamte Tiefe der Kopfverfalzung (2) erstreckt.

3. Flachdachpfanne nach Anspruch 1 oder 2,
**dadurch gekennzeichnet,**
**dass** das zweite Kopfdeckfalzeckplateau (298) sich fußseitig vom ersten Kopfdeckfalzeckausschnitt (295) befindet und im wesentlichen neben dem zweiten Kopfdeckfalzeckausschnitt (299) angeordnet ist.

4. Flachdachpfanne nach wenigstens einem der vorhergehenden Ansprüche,
**dadurch gekennzeichnet,**
**dass** das zweite Kopfdeckfalzeckplateau (298) gegenüber dem ersten Kopfdeckfalzeckausschnitt (295) mit einer Rippe (297) begrenzt ist, die vornehmlich das gleiche Niveau aufweist wie das erste Kopfdeckfalzplateau (296).

5. Flachdachpfanne nach wenigstens einem der vorhergehenden Ansprüche,
**dadurch gekennzeichnet,**
**dass** die äußere Kopffalzrippe (213) im Bereich des ersten Kopfdeckfalzeckplateaus (296) des Kopfdeckfalzecks (29) als Absenkung (2132) endet.

6. Flachdachpfanne nach wenigstens einem der vorhergehenden Ansprüche,
**dadurch gekennzeichnet,**
**dass** die Absenkung (2132) bündig mit dem kopfseitigen Ziegelrand verläuft und weniger tief ist als eine äußere Kopffalzrippe (213).

7. Flachdachpfanne nach wenigstens einem der vorhergehenden Ansprüche,
**dadurch gekennzeichnet,**
**dass** die Absenkung (2132) mit Abstand zum ersten Kopfdeckfalzeckausschnitt (295) endet.

8. Flachdachpfanne nach wenigstens einem der vorhergehenden Ansprüche,
**dadurch gekennzeichnet,**
**dass** das dem zweiten Kopfdeckfalzeckausschnitt (299) zugeordnete zweite Kopfdeckfalzeckplateau (298) in etwa die gleiche Breite (b) aufweist wie der erste Kopfdedckfalzeckausschnitt (295).

9. Flachdachpfanne nach wenigstens einem der vorhergehenden Ansprüche,
**dadurch gekennzeichnet,**
**dass** das das zweite Kopfdeckfalzeckplateau (298) in etwa die gleiche Tiefe (t) aufweist wie der erste Kopfdeckfalzeckausschnitt (295).

10. Flachdachpfanne nach wenigstens einem der vorhergehenden Ansprüche,
**dadurch gekennzeichnet,**
**dass** an der Ziegelunterseite der zweite Fußseitenfalzeckausschnitt (487) im Fußseitenfalzeck (48) in Richtung der Seitenverfalzung (5) von der Blockrippe (4871) gegenüber dem zweiten Fußseitenfalzeckplateau (482) begrenzt ist, das sich an die Blockrippe (4871) in Richtung des Ziegelmittelfeldes (6) anschließt.

11. Flachdachpfanne nach wenigstens einem der vorhergehenden Ansprüche,
**dadurch gekennzeichnet,**
**dass** die Blockrippe (4871) in etwa in Verlängerung einer inneren Fußfalzrippe (425) verläuft und/oder bündig mit dem zweiten Eckausschnitt (487) angeordnet ist und/oder vornehmlich mit geringem Abstand zum ersten Eckausschnitt (485) endet.

12. Flachdachpfanne nach wenigstens einem der vorhergehenden Ansprüche,
**dadurch gekennzeichnet,**
**dass** das an der Ziegelunterseite im Bereich des Fußseitenfalzecks (48) angeordnete zweite Plateau (482) in etwa die gleiche Breite und Tiefe aufweist, wie der zweite Eckausschnitt (487) und vornehmlich gegenüber der Unterseite des Ziegelmittelfeldes (6) abgesenkt ist.

13. Flachdachpfanne nach wenigstens einem der vorhergehenden Ansprüche,
**dadurch gekennzeichnet,**
**dass** die innere Fußfalzrippe (425) am zweiten Plateau (482) endet.

14. Flachdachpfanne nach wenigstens einem der vorhergehenden Ansprüche,
**dadurch gekennzeichnet,**
**dass** das zweite Plateau (482) von der Blockrippe (4871) bis in etwa die Mitte des ersten Plateaus (481) reicht.

15. Flachdachpfanne nach wenigstens einem der vorhergehenden Ansprüche,
**dadurch gekennzeichnet,**
**dass** das erste Plateau (481) sich nach oben versetzt und in Richtung eines Seitenrandstreifens (511) an das zweite Plateau (482) anschließt.

16. Flachdachpfanne nach wenigstens einem der vorhergehenden Ansprüche,
**dadurch gekennzeichnet,**
**dass** das erste Plateau (481) in Bezug auf die Ziegelunterseite höher liegt als das zweite Plateau (482) und zum ersten Fußseiteneckausschnitt (485) hin durch die Randrippe (4851) getrennt ist.

17. Flachdachpfanne nach wenigstens einem der vorhergehenden Ansprüche,
**dadurch gekennzeichnet,**
**dass** das erste Plateau (481) in etwa ebenso breit ist wie der erste Eckausschnitt (485).

18. Flachdachpfanne nach wenigstens einem der vorhergehenden Ansprüche,
**dadurch gekennzeichnet,**
**dass** die Kopffalznut (214) in Richtung auf das Seitenfalzteil (5) hin geneigt ist.

19. Flachdachpfanne nach wenigstens einem der vorhergehenden Ansprüche,
**dadurch gekennzeichnet,**
**daß** das Seitenfalzteil (5) im Wesentlichen über die gesamte Länge mittels einer Rampe (5251) gegenüber dem Ziegelmittelfeld (6) angehoben ist.

## Claims

1. Flat interlocking roofing tile (1)
having a central tile area (6), an interlocking head rebate and side rebate area (2, 5), and having, in the interlocking head/cover corner (29), a first (296) and a second (298) interlocking head/cover corner plateau on the top side of the tile, and also a first (295) and a second (299) interlocking head/cover corner cutout, the second interlocking head/cover corner cutout (299) being located in the direction of the foot of the tile in relation to the first interlocking head/cover corner cutout (295), and having, in the interlocking foot/side corner (48), a first (481) and a second (482) interlocking foot/side corner plateau on the underside of the tile, and also a first (485) and a second (487) interlocking foot/side corner cutout, the second interlocking foot/side corner cutout (487) being located in the direction of the foot of the tile in relation to the first interlocking foot/side corner cutout (485), **characterized in that** the first interlocking head/cover corner plateau (296) is adjacent to the second interlocking head/cover corner plateau (298) in the direction of the second interlocking head/cover corner cutout (299), it being the case that the second interlocking head/cover corner plateau (298) is located at a lower vertical level, in the direction of the underside of the tile, than the first interlocking head/cover corner plateau (296), and, when the flat interlocking roofing tile (1) is placed in position on the roof, the first interlocking head/cover corner plateau (296) is assigned, in the interlocking foot/side corner (48) of an overlapping tile, an underside border rib (4851) which is located at the foot end of the first interlocking foot/side corner plateau (481), while a block rib (4871) which is arranged at the foot end of the second interlocking foot/side corner plateau (482) ends up located on the second interlocking head/cover corner plateau (298), the first interlocking foot/side corner plateau (481) being located at a lower vertical level, in the direction of the top side of the tile, than the second interlocking foot/side corner plateau (482).

2. Flat interlocking roofing tile according to Claim 1, **characterized in that** the first interlocking head/cover corner plateau (296) extends essentially over the entire depth of the interlocking head rebate area (2).

3. Flat interlocking roofing tile according to Claim 1 or 2, **characterized in that** the second interlocking head/cover corner plateau (298) is located on the foot side of the first interlocking head/cover corner cutout (295) and is arranged essentially alongside the second interlocking head/cover corner cutout (299).

4. Flat interlocking roofing tile according to at least one of the preceding claims, **characterized in that** the second interlocking head/cover corner plateau (298) is delimited from the first interlocking head/cover corner cutout (295) by a rib (297) which is predominantly level with the first interlocking head/cover corner plateau (296).

5. Flat interlocking roofing tile according to at least one of the preceding claims, **characterized in that** the outer interlocking head rib (213) terminates as a sunken portion (2132) in the region of the first interlocking head/cover corner plateau (296) of the interlocking head/cover corner (29).

6. Flat interlocking roofing tile according to at least one of the preceding claims, **characterized in that** the sunken portion (2132) runs flush with the head-side tile border and is not as deep as an outer interlocking head rib (213).

7. Flat interlocking roofing tile according to at least one of the preceding claims, **characterized in that** the sunken portion (2132) terminates at a distance from the first interlocking head/cover corner cutout (295).

8. Flat interlocking roofing tile according to at least one of the preceding claims, **characterized in that** the second interlocking head/cover corner plateau (298), which is assigned to the second interlocking head/cover corner cutout (299), has approximately the same width (b) as the first interlocking head/cover corner cutout (295).

9. Flat interlocking roofing tile according to at least one of the preceding claims, **characterized in that** the second interlocking head/cover corner plateau (298) has approximately the same depth (t) as the first interlocking head/cover corner cutout (295).

10. Flat interlocking roofing tile according to at least one of the preceding claims, **characterized in that**, on the underside of the tile, the second interlocking foot/side corner cutout (487) in the interlocking foot/side corner (48) is delimited by the block rib (4871), in the direction of the interlocking side rebate area (5), from the second interlocking foot/side corner plateau (482), which adjoins the block rib (4871) in the direction of the central tile area (6).

11. Flat interlocking roofing tile according to at least one of the preceding claims, **characterized in that** the block rib (4871) runs approximately in extension of an inner interlocking foot rib (425) and/or is arranged flush with the second corner cutout (487) and/or terminates, in particular, at a small distance from the first corner cutout (485).

12. Flat interlocking roofing tile according to at least one of the preceding claims, **characterized in that** the second plateau (482), which is arranged in the region of the interlocking foot/side corner (48) on the underside of the tile, has approximately the same width and depth as the second corner cutout (487) and is sunken, in particular, in relation to the underside of the central tile area (6).

13. Flat interlocking roofing tile according to at least one of the preceding claims, **characterized in that** the inner interlocking foot rib (425) terminates at the second plateau (482).

14. Flat interlocking roofing tile according to at least one of the preceding claims, **characterized in that** the second plateau (482) extends from the block rib (4871) into approximately the centre of the first plateau (481).

15. Flat interlocking roofing tile according to at least one of the preceding claims, **characterized in that** the first plateau (481) is offset upwards and adjoins the second plateau (482) in the direction of a side-border strip (511).

16. Flat interlocking roofing tile according to at least one of the preceding claims, **characterized in that** the first plateau (481) is located at a higher level, in relation to the underside of the tile, than the second plateau (482) and is separated from the first interlocking foot/side corner cutout (485) by the border rib (4851).

17. Flat interlocking roofing tile according to at least one of the preceding claims, **characterized in that** the first plateau (481) is approximately the same width as the first corner cutout (485).

18. Flat interlocking roofing tile according to at least one of the preceding claims, **characterized in that** the interlocking head groove (214) is inclined in the direction of the interlocking side part (5).

19. Flat interlocking roofing tile according to at least one of the preceding claims, **characterized in that** the interlocking side part (5) is raised essentially over the entire length in relation to the central tile area (6) by means of a ramp (5251).

## Revendications

1. Tuile mécanique (1) avec un champs médian de tuile (6), un emboîtement frontal et un emboîtement latéral (2, 5) et avec dans l'angle d'emboîtement de recouvrement frontal (29) un premier (296) et un second (298) plateau angulaire d'emboîtement de recouvrement frontal sur le côté supérieur de la tuile et une première (295) et une seconde (299) section angulaire d'emboîtement de recouvrement frontal, moyennant quoi, la seconde section angulaire d'emboîtement de recouvrement frontal (299) se trouve dans le sens du pied de la tuile par rapport à la première section angulaire d'emboîtement de recouvrement frontal (295), et avec dans l'angle d'emboîtement côté tête (48) un premier (481) et un second (482) plateau angulaire d'emboîtement côté tête sur la sous-face de la tuile et une première (485) et une seconde (487) section angulaire d'emboîtement côté tête, moyennant quoi, la seconde section angulaire d'emboîtement côté pied (487) se trouve dans le sens du pied de la tuile par rapport à la première section angulaire d'emboîtement côté pied (485),
**caractérisée en ce que**,
le premier plateau angulaire d'emboîtement de recouvrement frontal (296) dans le sens de la seconde section angulaire d'emboîtement de recouvrement frontal (299) se trouve dans le voisinage du second plateau angulaire de recouvrement frontal (298), moyennant quoi, le second plateau angulaire d'emboîtement de recouvrement frontal (298) se trouve verticalement plus profond par rapport au premier plateau angulaire d'emboîtement de recouvrement frontal (296) dans le sens de la sous-face de la tuile, et **en ce que** lors du recouvrement de la tuile mécanique (1) une nervure de rive de la sous-face (4851), qui se trouve à l'extrémité côté pied du premier plateau angulaire d'emboîtement côté pied (481), est associée au premier plateau angulaire d'emboîtement de recouvrement frontal (296) dans l'angle d'emboîtement côté pied (48) d'une tuile de recouvrement, tandis qu'une nervure de blocage (4871), qui est disposée à l'extrémité côté pied du second plateau angulaire d'emboîtement côté pied, à poser sur le second plateau angulaire d'emboîtement côté pied arrive, moyennant quoi, le premier plateau angulaire d'emboîtement côté pied (481) se trouve plus profondément dans le sens du côté supérieur de la tuile par rapport au second plateau angulaire d'emboîtement côté pied.

2. Tuile mécanique selon la revendication 1, **caractérisée en ce que** le premier plateau angulaire d'emboîtement de recouvrement frontal (296) s'étend essentiellement sur toute la profondeur de recouvrement frontal (2).

3. Tuile mécanique selon la revendication 1 ou 2, **caractérisée en ce que** le second plateau angulaire d'emboîtement de recouvrement frontal (298) se trouve côté pied de la première section angulaire d'emboîtement de recouvrement frontal (295) et est disposée essentiellement à côté de la seconde section angulaire d'emboîtement de recouvrement frontal (299).

4. Tuile mécanique selon au moins l'une quelconque des revendications précédentes, **caractérisée en ce que** le second plateau angulaire d'emboîtement de recouvrement frontal (298) est limité par une nervure (297) par rapport à la première section angulaire d'emboîtement de recouvrement frontal (295), laquelle nervure comporte avant tout le même niveau que le premier plateau d'emboîtement de recouvrement frontal (296).

5. Tuile mécanique selon au moins l'une quelconque des revendications précédentes, **caractérisée en ce que** la nervure d'emboîtement frontal externe (213) se termine au niveau du premier plateau angulaire d'emboîtement de recouvrement frontal (296) de l'angle d'emboîtement de recouvrement frontal (29) sous forme d'affaissement (2132).

6. Tuile mécanique selon au moins l'une quelconque des revendications précédentes, **caractérisée en ce que** l'affaissement (2132) est disposé au ras du bord de la tuile côté tête et est moins profond qu'une nervure d'emboîtement frontal externe (213).

7. Tuile mécanique selon au moins l'une quelconque des revendications précédentes, **caractérisée en ce que** l'affaissement (2132) se termine avec un écart par rapport à la première section angulaire d'emboîtement de recouvrement frontal (295).

8. Tuile mécanique selon au moins l'une quelconque des revendications précédentes, **caractérisée en ce que** le second plateau angulaire d'emboîtement de recouvrement frontal (298) associé à la seconde section angulaire d'emboîtement de recouvrement frontal (299) comporte à peu près la même largeur (b) que la première section angulaire d'emboîtement de recouvrement frontal (295).

9. Tuile mécanique selon au moins l'une quelconque des revendications précédentes, **caractérisée en ce que** le second plateau angulaire d'emboîtement de recouvrement frontal (298) comporte à peu près la même profondeur (t) que la première section angulaire d'emboîtement de recouvrement frontal (295).

10. Tuile mécanique selon au moins l'une quelconque des revendications précédentes, **caractérisée en ce que** sur la sous-face de la tuile, la seconde section angulaire d'emboîtement côté pied (487) est limitée à l'angle d'emboîtement côté pied (48) dans le sens de l'emboîtement latéral (5) de la nervure de blocage (4871) par rapport au second plateau angulaire d'emboîtement côté pied (482), lequel se raccorde à la nervure de blocage (4871) dans le sens du champs médian de la tuile (6).

11. Tuile mécanique selon au moins l'une quelconque des revendications précédentes, **caractérisée en ce que** la nervure de blocage (4871) est disposée à peu près dans le prolongement d'une nervure interne d'emboîtement de pied (425) et/ou est disposée au ras de la seconde section angulaire (487) et/ou se termine avant tout avec un léger écart par rapport à la première section angulaire (485).

12. Tuile mécanique selon au moins l'une quelconque des revendications précédentes, **caractérisée en ce que** le second plateau (482) disposé sur la sous-face de la tuile au niveau de l'angle d'emboîtement côté pied (48) comporte à peu près la même largeur et la même profondeur que la seconde section angulaire (487) et est affaissée avant tout par rapport à la sous-face du champs médian de la tuile (6).

13. Tuile mécanique selon au moins l'une quelconque des revendications précédentes, **caractérisée en ce que** la nervure interne en aval (425) se termine sur le second plateau (482).

14. Tuile mécanique selon au moins l'une quelconque des revendications précédentes, **caractérisée en ce que** le second plateau (482) s'étend de la nervure de blocage (4871) jusqu'au milieu du premier plateau (481).

15. Tuile mécanique selon au moins l'une quelconque des revendications précédentes, **caractérisée en ce que** le premier plateau (481) se déplace vers le haut et se raccorde au second plateau (482) dans le sens d'une bande de bordure latérale (511).

16. Tuile mécanique selon au moins l'une quelconque des revendications précédentes, **caractérisée en ce que** le premier plateau (481) se trouve plus haut par rapport à la sous-face de la tuile que le second plateau (482) et est séparé de la première section angulaire côté pied (485) par la nervure de rive (4851).

17. Tuile mécanique selon au moins l'une quelconque des revendications précédentes, **caractérisée en ce que** le premier plateau (481) est à peu près aussi large que la première section angulaire (485).

18. Tuile mécanique selon au moins l'une quelconque des revendications précédentes, **caractérisée en ce que** la rainure d'emboîtement frontal (214) est inclinée dans le sens da la partie d'emboîtement latéral (5).

19. Tuile mécanique selon au moins l'une quelconque des revendications précédentes, **caractérisée en ce que** la partie d'emboîtement latéral (5) est relevée essentiellement sur toute la longueur au moyen d'une rampe (5251) par rapport au champs médian de la tuile (6).
